# EUROPÄISCHE PATENTSCHRIFT

(11) **EP 2 402 927 B1**
(45) Veröffentlichungstag und Bekanntmachung des Hinweises auf die Patenterteilung: **04.05.2022**
(21) Anmeldenummer: 11171870.6
(22) Anmeldetag: 29.06.2011
(51) Int. Cl.: G09F 11/02, G09F 9/33, G09F 13/22, G09F 23/02

(54) **SYSTEM ZUR DARSTELLUNG VON VIDEOSIGNALEN**
SYSTEM FOR REPRESENTING VIDEO SIGNALS
SYSTÈME DE REPRÉSENTATION DE VIDÉO

(30) Priorität: 29.06.2010 DE 102010030668
(43) Veröffentlichungstag der Anmeldung: 04.01.2012
(73) Patentinhaber: Kirschner, Ronny, 70825 Korntal-Münchingen (DE)
(72) Erfinder: Kirschner, Ronny, 70825 Korntal-Münchingen (DE)
(74) Vertreter: Kohler Schmid Möbus Patentanwälte

(56) Entgegenhaltungen:
- EP-A1- 1 594 109
- WO-A2-2008/133500
- CN-Y- 201 222 332
- DE-A1- 10 064 534
- DE-A1- 10 344 213
- US-A1- 2008 041 533

## Beschreibung

System zur Darstellung von Videosignalen.

Die vorliegende Erfindung betrifft ein System zur Darstellung von Licht,-Bild- oder Videosignalen.

Derartige Systeme sind bekannt. Beispielsweise gehören hierzu DVD-Player und Leinwände oder Monitore zur Darstellung der Bild- oder Videosignale.

Bekannt sind auch Sonnenschutzvorrichtungen wie Jalousien oder dergleichen.

Durch die DE 100 64 534 A1 ist ein Anzeigegerät für eine Fassade bekannt geworden. Ein Display weist eine große Anzahl von Leuchtdioden-Gruppen mit Reihen von transparenten Bereichen zwischen den Leuchtdioden-Gruppen auf. Das Anzeigegerät umfasst ferner eine Stromversorgung und eine Steuerung für die Diodengruppen. Nachteilig sind die transparenten Bereiche oder Lücken zwischen den LED-Gruppen.

Die DE 103 44 213 A1 betrifft eine Beschattungs- und Beleuchtungsvorrichtung für Wohn- und Arbeitsräume und mit Glasflächen ausgestattete Bauwerke sowie offene Beschattungseinrichtungen in Form von Horizontaljalousien, Vertikaljalousien, Rolläden oder Rollos. Die Beschattungsvorrichtung ist dadurch gekennzeichnet, dass zumindest eine Seite der Vorrichtung mit einer Halbleiterschicht beschichtet ist.

Die WO 2008/133500 A2 betrifft ein Vertikaljalousiesystem zur Präsentation von Informationen, das aus einem Schienensystem und hohlen, lichtdurchlässigen Vertikaljalousien besteht, wobei eine Lichtquelle in der hohlen Vertikaljalousie aus einer Vielzahl von LEDS oder einer anderen Lichtquelle besteht, die an einer Trennwand in der Vertikaljalousie angeordnet ist.

Die CN 201 222 332 Y betrifft einen LED-Anzeigeschirm in Form einer Jalousie, wobei der LED-Anzeigeschirm einen Fensterrahmen und eine LED-Anzeigeeinheit umfasst. Der Fensterrahmen umfasst Querrahmen und vertikale Rahmen. Die Querrahmen sind zwischen den vertikalen Rahmen verbunden. Eine Vielzahl von Befestigungslöchern sind an den Vertikalrahmen angeordnet. Die Befestigungslöcher sind an den Vertikalrahmen von oben nach unten angeordnet. Ein vorbestimmter Abstand ist zwischen zwei benachbarten Befestigungslöchern ausgebildet. Die LED-Anzeigeeinheit ist an dem Fensterrahmen angeordnet, der eine Vielzahl von Lampenstreifen umfasst. Die Lampenstreifen sind zwischen den Vertikalrahmen des Fensterrahmens von oben nach unten angeordnet.

Die US 2008/0041533 A1 betrifft ein Beleuchtungsjalousiesystem mit einer Vielzahl von Lamellen, wobei jeder Lamelle eine lichtemittierende Quelle zugeordnet ist, die mit einer Steuerung verbunden ist. Bei Aktivierung durch die Steuerung werden visuelle Muster auf den Oberflächen der Lamellen erzeugt, die auf der Anordnung der Lichtquellen in Bezug auf die Position der Lamellen basieren. Die Steuerung umfasst außerdem eine Uhr, um automatische Aktivierungszeiten für die Lichtquellen einzustellen. Die Lichtquellen sind dazu ausgebildet, einzelne oder mehrere Farben und eine Vielzahl von Helligkeitsstufen zu erzeugen.

Der Erfindung liegt die Aufgabe zu Grunde, eine möglichst vollflächige bzw. komplett überdeckende Darstellung von Videosignalen im Wesentlichen auf der Außenseite von Gebäuden zu erreichen.

Diese Aufgabe wird durch das Anzeigegerät gemäß Patentanspruch 1 gelöst.

Es können Fotos oder Videofilme aller Art dargestellt werden, um beispielsweise im Garten Fotos oder Videofilme (z.B. Sportübertragungen) oder von der Straße aus Informationen (z.B. Werbung) sehen zu können.

Die Erfindung kann zur Beleuchtung von Flächen sowohl Innen als auch Außen genutzt werden. Die Erfindung kann auch zur Darstellung von Bildern oder Filmen verwendet werden.

Die Module sind in die Lamellen einer Sonnenschutzvorrichtung integriert. Je nach Betriebsstellung der Lamellen strahlen die LED nach Innen oder Außen. Die Lamellen können einzeln ansteuerbar und/oder verdrehbar sein, so dass sich eine Richtung der Strahlung der LEDs in beliebige Richtung und in Verbindung mit der Verstellbarkeit der Lamellen in beliebiger Kombination ergibt. Die Beleuchtung durch Sonnenlicht kann durch einen erfindungsgemäßen Einsatz der Erfindung durch eine entsprechende Betriebsstellung eines Raumes oder Außenbereichs (Strahlung der LED nach Innen) unterstützt werden.

Die lösbare Verbindung der Module mit Teilen der Sonnenschutzvorrichtung hat den Vorteil, dass diese Module angebracht werden können, wenn sie benötigt werden. Bestehende Vorrichtungen können auch nachgerüstet werden.

Die Beleuchtungs- oder Videomodule befinden sich auf der Sonnenschutzvorrichtung und erzeugen auf der Sonnenschutzvorrichtung direkt ein Bild. Es ist möglich, auf der Sonnenschutzvorrichtung Filme oder Bilder anzuschauen.

Eine möglichst flache Bauweise der Beleuchtungs- oder Videomodule wird dadurch erreicht, dass ein Schaltungsträger (circuit board) mit LEDs eingesetzt wird.

Die vorliegende Erfindung ist prinzipiell für Sonnenschutzvorrichtungen, Leinwände, Rollläden oder Jalousien gleichermaßen geeignet. Die Erfindung kann auch zwischen zwei Fensterscheiben innerhalb einer Doppelverglasung eingesetzt werden.

Vorteilhaft ist es auch, wenn die Lamellen aus ferromagnetischem Material bestehen oder eine ferromagnetische Beschichtung aufweisen. Derartige Lamellen besitzen eine elektromagnetische Strahlung abschirmende Wirkung.

Denkbar ist es auch, die Aufhängung, d.h. die Seile zum Haltern und Verbinden der Lamellen, zur elektrischen Stromführung zu den Beleuchtungs- oder Videomodulen zu nutzen, indem die Seilzüge aus einem stromleitenden Werkstoff hergestellt sind.

Zwei bevorzugte Ausführungsbeispiele der Erfindung sind in der Zeichnung dargestellt und werden nachfolgend anhand der Figuren beschrieben. Die Darstellung ist schematisch und nicht maßstäblich zu verstehen. Es zeigt:
- Figur 1: eine perspektivische Darstellung einer Jalousie mit Videodisplaymodul;
- Figur 2: das Videodisplaymodul gemäß Figur 1 im Längschnitt;
- Figur 3: ein weiteres Videodisplaymodul im Längsschnitt.

Aus der Figur 1 ist ersichtlich, dass eine Jalousie 1 mehrere positionierbare Lamellen 2 aufweist. Die Lamellen 2 sind in vertikaler Richtung verfahrbar und um ihre Längsachse drehbar, wie es von Jalousien bekannt ist. Die Jalousie 1 ist in an sich bekannterweise aufgebaut und daher nicht näher im Detail beschrieben. Auf der Rückseite 3 der Lamellen 2 befinden sich Beleuchtungs- oder Videomodule 4, um Bilder oder Videos auf der Rückseite der Jalousie 1 darstellen zu können oder eine Beleuchtung eines Innen- oder Außenbereichs zu erreichen. Beispielsweise kann an der Außenseite eines Gebäudes durch Einschalten der Erfindung ein beleuchtetes Werbeplakat oder eine Grafik erzeugt werden, um Information, Werbung oder Ähnliches darzustellen. Der Einfachheit halber sind nur wenige der Module eingzeichnet und mit Bezugsziffern bezeichnet. Wenn die Lamellen 2 gedreht werden, befinden sich die Beleuchtungs- oder Videomodule 4 entsprechend auf der Vorderseite der Jalousie 1. Dies bedeutet, dass die Bilder oder Videos entweder auf der einen oder wahlweise auf der anderen Seite der Jalousie 1 angesehen werden können. Befindet sich die Jalousie 1 als Sonnenschutz vor einem Fenster, so können die Bilder oder Videos entweder von außen oder von innen betrachten werden. In der Figur sind die Beleuchtungs- oder Videomodule 4 nur schematisch angedeutet. Es versteht sich, dass die Grösse der Beleuchtungs- oder Videomodule 4 entsprechend der Grösse der Lamellen 2 angepasst sein kann, um ein möglichst lückenloses Bild oder eine möglichst lückenlose Wiedergabe zu erreichen.

Die Videomodule 4 sind lösbar auf der Jalousie 1 angebracht, beispielsweise durch eine rastbare Steckverbindung (Clip).Dadurch können auch bestehende Jalousien 1 oder andere Sonnenschutzeinrichtungen nachgerüstet werden Die Videomodule 4 sind mit einer entsprechenden in der Figur nicht gezeigten Steuereinrichtung beziehungsweise Wiedergabeeinrichtung für Videosignale oder Bildsignale verbunden, wie beispielsweise einem DVD-Player. Die Wiedergabe der Videos kann zeitlich begrenzt und automatisch ablaufen, um beispielsweise eine Werbeanzeige auf der Außenseite der Jalousie zu bestimmten Zeiten zu schalten. Gemäß Figur 2 umfasst jedes Videodisplaymodul 4 einen Schaltungsträger 5, auf dem mehrere LEDs 6 angeordnet sind. Darüberhinaus umfasst das Videodisplaymodul 4 mehrere Schichten, wie eine Hitze beständige, transparente Schutzschicht 7 sowie eine transparente, Wasser feste Schutzhülle 8. Der Schaltungsträger 5 ist mit einem elektrischen Anschluss 9 ausgestattet, um ein Videodisplaymodul 4 mit der Steuereinrichtung oder Wiedergabeeinrichtung für Videosignale zu verbinden. Die LEDs sind auf dem Schaltungsträger matrixartig angeordnet und elektrisch angeschlossen, um die Signale darstellen zu können. Videosignal können mithilfe des elektrischen Anschluss 9 mithilfe der LEDs dargestellt werden. Die transparente Schutzschicht ist auf die Oberfläche der LEDs aufgebracht und schützt die Schaltung, die Lötkontakte und die Komponenten der Schaltung vor eine Beschädigung durch hohe Temperaturen. Die Schutzhülle umgibt den Schaltungstrainer und die LED und schützt diese vor Feuchtigkeit.

Gemäß Figur 3 ist ein Videodisplaymodul so auf einer Lamelle 2 angebracht, dass LEDs 6' zur Lamelle 2 hin angeordnet sind und eine Leiterplatte oder Schaltungsträger 5'nach aussen ausgerichtet ist. Dies setzt vorauss, dass der Schaltungsträger 5' im Wesentlichen aus transparentem Material besteht, um die Darstellung von Bildern oder Videos mithilfe der LEDs 6' zu ermöglichen. Dies führt zu einer Durchleuchtung des Schaltungsträgers 5' von hinten. Zum Schutz des Schaltungsträger 5' vor Feuchtigkeit ist eine Schutzschicht 10 vorgesehen. Die LEDs 6' sind von einer Schutzhülle 8' umgeben.

## Patentansprüche

1. System zur Darstellung von Videosignalen mit einer verstellbare Elemente (2) umfassenden Sonnenschutzvorrichtung oder dergleichen und mit Videomodulen (4) zur Anbringung auf den Elementen (2) der Sonnenschutzvorrichtung, wobei je nach Betriebsstellung der verstellbaren Elemente (2) die Strahlung der Module (4) nach innen beziehungsweise nach außen richtbar ist, wobei die Videomodule (4) an der Sonnenschutzvorrichtung lösbar befestigt sind.

2. System nach Anspruch 1, **dadurch gekennzeichnet, dass** ein Videodisplaymodul(4) einen Schaltungsträger (5) umfasst, der mit LEDs (6) bestückt ist und durch eine transparente Schutzhülle (7) abgedeckt ist.

3. System nach einem der vorhergehenden Ansprüche,
**dadurch gekennzeichnet, dass** die Sonnenschutzvorrichtung durch eine Jalousie (1) ausgebildet ist.

4. System nach einem der vorhergehenden Ansprüchen,
**dadurch gekennzeichnet, dass** die Videomodule (4) derart an den Teilen der Sonnenschutzvorrichtung angebracht sind, dass die Sonnenschutzvorrichtung in herkömmlicher Weise eingesetzt werden kann.

## Claims

1. System for displaying video signals, comprising a sun protection device or the like having adjustable elements (2) and comprising video modules (4) for attachment to the elements (2) of the sun protection device, wherein the radiation of the modules (4) can be directed inward or outward depending on the operating position of the adjustable elements (2), wherein the video modules (4) are detachably fastened to the sun protection device.

2. System according to claim 1, **characterized in that** a video display module (4) comprises a circuit carrier (5) which is provided with LEDs (6) and covered by a transparent protective sleeve (7).

3. System according to either of the preceding claims, **characterized in that** the sun protection device is formed by a blind (1).

4. System according to any of the preceding claims, **characterized in that** the video modules (4) are attached to the parts of the sun protection device in such a way that the sun protection device can be used in a conventional manner.

## Revendications

1. Système de représentation de signaux vidéo, muni d'un dispositif de protection solaire ou d'un dispositif similaire, incluant des éléments réglables (2), et de modules vidéo (4) conçus pour être installés sur lesdits éléments (2) dudit dispositif de protection solaire, le rayonnement desdits modules (4) pouvant être respectivement dirigé vers l'intérieur ou vers l'extérieur, en fonction de la position d'utilisation desdits éléments réglables (2), sachant que lesdits modules vidéo (4) sont fixés de manière libérable audit dispositif de protection solaire.

2. Système selon la revendication 1, **caractérisé par le fait qu'**un module (4) d'affichage vidéo inclut un support (5) de circuit, équipé de DEL (6), et est recouvert d'une enveloppe protectrice transparente (7).

3. Système selon l'une des revendications précédentes, **caractérisé par le fait que** le dispositif de protection solaire est réalisé sous la forme d'un store (1).

4. Système selon l'une des revendications précédentes, **caractérisé par le fait que** les modules vidéo (4) sont installés, sur les parties du dispositif de protection solaire, de façon telle que ledit dispositif de protection solaire puisse être utilisé en mode conventionnel.
